# EUROPÄISCHE PATENTSCHRIFT

(11) **EP 3 430 112 B1**
(45) Veröffentlichungstag und Bekanntmachung des Hinweises auf die Patenterteilung: **08.01.2020**
(21) Anmeldenummer: 17707570.2
(22) Anmeldetag: 01.03.2017
(51) Int. Cl.: C11D 1/06, C11D 17/00, C11D 17/06, C11D 3/12, C11D 3/10, C11D 3/08

(54) **GRANULAT UMFASSEND EINEN ANORGANISCHEN, FESTEN TRÄGER, AUF DEM MINDESTENS EIN BIOTENSID ENTHALTEN IST**
GRANULATE COMPRISING AN INORGANIC, SOLID CARRIER, CONTAINING AT LEAST ONE BIOSURFACTANT
GRANULAT COMPRENANT UN SUPPORT FIXE ANORGANIQUE, COMPORTANT AU MOINS UN BIOTENSEUR

(30) Priorität: 18.03.2016 EP 16161078
(43) Veröffentlichungstag der Anmeldung: 23.01.2019
(73) Patentinhaber: Evonik Operations GmbH, 45128 Essen (DE)
(72) Erfinder: KUPPERT, Dirk, 60486 Frankfurt (DE); EGNER, Rudolf, 36396 Steinau (DE); LATTICH, Jürgen, 61130 Nidderau-Ostheim (DE); HILDEBRAND, Jens, 63867 Johannesberg (DE)
(74) Vertreter: Evonik Patent Association
(86) Internationale Anmeldenummer: PCT/EP2017/054724
(87) Internationale Veröffentlichungsnummer: WO 2017/157659

(56) Entgegenhaltungen:
- EP-A1- 1 411 111
- EP-A2- 0 799 884
- DE-A1- 19 851 454
- US-A1- 2013 072 414
- DATABASE WPI Week 200939 2009 Thomson Scientific, London, GB; AN 2009-H58976 XP002761382, & JP 2009 091534 A (SARAYA KK) 30. April 2009 (2009-04-30) in der Anmeldung erwähnt

## Beschreibung

### Gebiet der Erfindung

Gegenstand der Erfindung ist ein Granulat umfassend einen anorganischen, festen Träger, auf dem mindestens ein Biotensid enthalten ist, Formulierungen enthaltend dieses Granulat und deren Verwendung.

### Stand der Technik

Maschinelle Geschirrspülmittel und Geschirrspülmittel-Kompaktate werden zum Beispiel in DE102009027158 und DE 102010063625 offenbart.
WO2010063689 offenbart ein- oder mehrphasige, phosphatfreie Wasch- oder Reinigungsmitteltabletten.
DE102014212642 und WO015189370 offenbaren Reinigungsmittel, welche zur Entfernung stärkehaltiger Verschmutzungen Enzyme, insbesondere Amylasen, einsetzen.
EP1411111 offenbart bioabbaubare niedrig-schäumende Zusammensetzungen umfassend Sophorolipide.
Die JP2009091534 offenbart das Mischen von Sophorolipid mit einem Pulver aus Natriumhydrogencarbonat und Zitronensäure zur Herstellung eines Arzneimittels.
Die JP2009052006 offenbart eine enzymhaltige Zusammensetzung mit hoher Reinigungskraft gegenüber sonst schwer haftenden Anschmutzungen, insbesondere gegenüber Stärkeflecken, die neben Sophorolipid ebenfalls eine Amylase enthält.
Die JP 2006274233 offenbart eine Zusammensetzung enthaltend Sophorolipid, sauerstoffhaltiges Bleichmittel und Bleichaktivator in zum Einsatz in automatischen Geschirrspülmaschinen.

Die Aufgabe der vorliegenden Erfindung besteht nun darin, ein Reinigungsmittel für harte Oberflächen bereitzustellen, welches hartnäckige Anschmutzungen, insbesondere stärkehaltige Anschmutzungen entfernt. Insbesondere besteht die Aufgabe in der Bereitstellung eines Reinigungsmittels für Geschirr, insbesondere in der Bereitstellung eines Reinigungsmittels zur maschinellen Reinigung von Geschirr.

### Beschreibung der Erfindung

Überraschenderweise wurde gefunden, dass das im Folgenden beschriebene Granulat umfassend einen anorganischen, festen Träger, auf dem mindestens ein Biotensid enthalten ist, die der Erfindung gestellte Aufgabe zu lösen vermag.

Gegenstand der vorliegenden Erfindung ist daher ein Granulat umfassend einen anorganischen, festen Träger, auf dem mindestens ein Biotensid ausgewählt aus der Gruppe umfassend, bevorzugt bestehend aus, Sophorolipide und Rhamnolipide, insbesondere Sophorolipide, enthalten ist, dadurch gekennzeichnet, dass der Träger mindestens einen Feststoff ausgewählt aus der Gruppe umfassend Carbonate, Sesquicarbonate, Percarbonate, Perborate, Sulfate, Silikate, Alumosilikate, Zeolithe gefällte Kieselsäuren und pyrogene Kieselsäuren enthält.

Ein weiterer Gegenstand der Erfindung ist ein Verfahren zur Herstellung von Granulaten umfassend einen anorganischen Träger, auf dem mindestens ein Biotensid enthalten ist, Formulierungen enthaltend die erfindungsgemäßen Granulate sowie die Verwendung der Formulierungen.

Ein Vorteil der vorliegenden Erfindung ist, dass hartnäckige, eingetrocknete Anschmutzungen sehr gut bei niedrigen Umgebungstemperaturen entfernt werden.
Noch ein Vorteil der vorliegenden Erfindung ist es, dass die Formulierungen stärkehaltige Verunreinigungen entfernen, ohne dass Enzyme eingesetzt werden müssen.
Ein weiterer Vorteil der vorliegenden Erfindung ist, dass sich Granulate hervorragend mit geringen Mengen Entschäumer entschäumen lassen.

Die erfindungsgemäßen Granulate sowie deren Verwendungen werden nachfolgend beispielhaft beschrieben, ohne dass die Erfindung auf diese beispielhaften Ausführungsformen beschränkt sein soll. Sind nachfolgend Bereiche, allgemeine Formeln oder Verbindungsklassen angegeben, so sollen diese nicht nur die entsprechenden Bereiche oder Gruppen von Verbindungen umfassen, die explizit erwähnt sind, sondern auch alle Teilbereiche und Teilgruppen von Verbindungen, die durch Herausnahme von einzelnen Werten (Bereichen) oder Verbindungen erhalten werden können. Werden im Rahmen der vorliegenden Beschreibung Dokumente zitiert, so soll deren Inhalt, insbesondere bezüglich der in Bezug genommenen Sachverhalte vollständig zum Offenbarungsgehalt der vorliegenden Erfindung gehören. Wenn im nachfolgenden Mittelwerte angegeben sind, so handelt es sich, wenn nicht anders angegeben, um zahlengemittelte Mittelwerte. Bei Prozentangaben handelt es sich, wenn nicht anders angegeben um Angaben in Gewichtsprozent. Werden nachfolgend Messwerte angegeben so wurden diese, wenn nicht anders angegeben, bei einer Temperatur von 25 °C und einem Druck von 1013 mbar bestimmt.
Unter dem Begriff "Carbonate" werden im Zusammenhang mit der vorliegenden Erfindung Hydrogencarbonate nicht mitumfasst.
Unter dem Begriff "Sophorolipide" werden im Zusammenhang mit der vorliegenden Erfindung Sophorolipide verstanden, wie in den allgemeinen Formeln (la) und (Ib) der EP2501813 wiedergegeben.
Unter dem Begriff "Rhamnolipide" werden im Zusammenhang mit der vorliegenden Erfindung Rhamnolipide verstanden, wie in der allgemeinen Formel (I) der EP2598646 wiedergegeben.

Erfindungsgemäß bevorzugt ist ein Granulat, welches dadurch gekennzeichnet ist, dass die Carbonate, Sesquicarbonate, Percarbonate, Perborate und Sulfate Salze der Alkali- oder Erdalkalimetalle, insbesondere der Alkalimetalle sind.
In einer besonders bevorzugten Ausführungsform ist das Granulat dadurch gekennzeichnet, dass der mindestens eine Feststoff ausgewählt ist aus Natriumcarbonat, Natriumpercarbonat, pyrogenen und gefällten Kieselsäuren, insbesondere in Kombination mit einem Sophorolipid als auf dem Träger enthaltenen Biotensid.
In einer ganz besonders bevorzugten Ausführungsform ist das Granulat dadurch gekennzeichnet, dass der mindestens eine Feststoff ausgewählt ist aus pyrogenen und gefällten Kieselsäuren in Kombination mit einem Sophorolipid als auf dem Träger enthaltenem Biotensid.

Geeignete gefällte Kieselsäuren werden zum Beispiel durch Evonik Industries als Sipernat®, zum Beispiel Sipernat 22, und geeignete pyrogene Kieselsäuren als Aerosil®, vertrieben.

Es ist erfindungsgemäß bevorzugt, wenn die erfindungsgemäßen Granulate einen anorganischen, festen Träger umfassen, der die vorgenannten Feststoffe in einer Menge von 40 Gew.-% bis 100 Gew.-%, bevorzugt von 50 Gew.-% bis 90 Gew.-%, besonders bevorzugt von 60 Gew.-% bis 80 Gew.-%, enthält, wobei sich die Gewichtsprozente auf den Gesamtträger beziehen.

Sophorolipide können erfindungsgemäß in ihrer Säureform oder ihrer Lactonform in den erfindungsgemäßen Granulaten enthalten sein. Zum Begriff "Säureform" von Sophorolipiden wird auf die allgemeine Formel (la) der EP2501813 verwiesen, zum Begriff "Lactonform" von Sophorolipiden wird auf die allgemeine Formel (Ib) der EP2501813 verwiesen.
Erfindungsgemäß bevorzugte Granulate sind dadurch gekennzeichnet, dass das auf dem Träger enthaltene Biotensid ein Sophorolipid ist, bei dem das Gewichtsverhältnis von Lactonform zur Säureform in einem Bereich von 20 zu 80 bis 80 zu 20, bevorzugt von 30 zu 70 bis 40 zu 60, liegt. Zu Bestimmung des Gehaltes an Sophorolipiden in der Säure- bzw. Lactonform in einer Formulierung sei auf die EP1411111 B1, Seite 8, Absatz [0053] verwiesen.

Das auf dem Träger enthaltene Biotensid ist in dem erfindungsgemäßen Granulat bevorzugt in einer Menge von 0,01 Gew.-% bis 70 Gew.-%, bevorzugt von 0,25 Gew.-% bis 60 Gew.-%, besonders bevorzugt von 1,5 Gew.-% bis 50 Gew.-%, enthalten, wobei sich die Gewichtsprozente auf die Summe der Gewichte von Biotensid und Träger beziehen.

Das erfindungsgemäße Granulat weist vorteilhafterweise eine Halbwerts-Partikelgröße d50 [µm] im Bereich von 100 bis 2000 µm, insbesondere im Bereich von 200 bis 1500 µm und speziell im Bereich von 700 bis 1300 µm auf. Der d50 [µm] Wert markiert definitionsgemäß den Punkt, bei welchem die halbe untersuche Partikelmenge größer bzw. kleiner ist. Weiterhin geben der d10 und der d90 Wert den Bereich an, bei welchem 10 % bzw. 90 % kleiner oder gleich dieser Partikelgröße sind. Die Halbwerts-Partikelgröße d50 [µm], sowie der d10 [µm] und der d90 [µm] Wert des Partikelkollektivs werden hierbei mit Hilfe eines Camsizers® der Firma Retsch (Haan, Deutschland) über das Verfahren der dynamischen Bildanalyse unter Wahl der Standardeinstellungen ermittelt (ISO 13322-2:2006). Das angewandte Messverfahren liefert eine detaillierte Partikelgrößenanalyse des gesamten Partikelkollektivs, welche als Verteilungsdichtefunktion dargestellt wird. In der Verteilungsdichtefunktion ist der d50 Wert als Abszissenwert des größten Maximums zu entnehmen.
Bevorzugt sind Partikelkollektive einer engen Partikelgrößenverteilung zu wählen. Diese sind dadurch gekennzeichnet, dass der d10 [µm] Wert des Partikelkollektivs nicht kleiner als 50% und der d90 [µm] nicht größer als 150% der Halbwerts-Partikelgröße d50 [µm] sind.

Es ist erfindungsgemäß bevorzugt wenn das Granulat zusätzlich mindestens einen Entschäumer enthält.
Als Entschäumer kommen beispielsweise Öle verschiedenster Art in Frage, wie Organopolysiloxane, z.B. in Form von Siliconölen oder Polyoxyalkylen-Polysiloxan-Blockmischpolymerisaten, Polyether, pflanzliche oder tierische Öle, Paraffine oder Mineralöle. Dabei können in den Ölen feinteilige Feststoffe enthalten sein, welche die entschäumende Wirkung noch verstärken. Beispiel eines solchen geeigneten feinteiligen Feststoffes ist hochdisperse, pyrolytisch oder nasschemisch gewonnene Kieselsäure, die als Aerosil oder Sipernat im Handel erhältlich ist und durch Behandlung mit Organosiliciumverbindungen hydrophobiert sein kann. Weitere geeignete Feststoffe sind Metallseifen wie Magnesium-, Aluminium- und Calciumseifen sowie Polyethylen- und Amidwachse
Erfindungsgemäß bevorzugt enthaltene Entschäumer sind ausgewählt aus der Gruppe bestehend aus pflanzliche Öle, insbesondere Rüböl und Rapsöl, Silikonöle, hydrophobierte Kieselsäure, Paraffine, Paraffin-Alkohol-Kombinationen, Bisfettsäureamide, Polyorganosiloxane und Mischungen davon.
Bevorzugt als Entschäumer enthaltene Polyorganosiloxane sind ausgewählt aus der Gruppe bestehend aus
die in der US2004198842 genannten in wässriger Emulsionen mitvernwendeten hochviskose, hochmolekulare Organopolysiloxanverbindungen,
die in der EP0579999 als Entschäumer genannten Aminosiloxane,
die in der US6001887 genannten Organopolysiloxans der allgemeinen Formel I, und

Weitere, erfindungsgemäß bevorzugt enthaltenen Entschäumer sind die in der US5994415 beschriebenen alkoxylierten Partialester von Oligoglycerinen mit C8- bis C22-Fettsäuren, wobei man 3 bis 60 Mol Propylenoxid und gegebenenfalls 1 bis 10 Mol Styroloxid und/oder 1 bis 10 Mol Butylenoxid einsetzt.

Es ist erfindungsgemäß bevorzugt, wenn das Granulat den mindestens einen Entschäumer in einer Menge von 0,001 Gew.-% bis 5 Gew.-%, bevorzugt von 0,01 Gew.-% bis 2 Gew.-%, besonders bevorzugt von 0,05 Gew.-% bis 0,5 Gew.-%, wobei sich die Gewichtsprozente auf die Summe der Gewichte von Biotensid, Entschäumer und Träger beziehen, enthält.

Ein weiterer Gegenstand ist ein Verfahren zur Herstellung eines Granulates umfassend die Verfahrensschritte
A) Bereitstellen eines festen, partikulären, anorganischen Trägers,
B) Bereitstellen mindestens eines Biotensides ausgewählt aus der Gruppe umfassend Sophorolipide und Rhamnolipide in Form einer bei 25 °C und 1 bar flüssigen, wässrigen Zusammensetzung,
C) in Kontakt Bringen des Trägers aus Verfahrensschritt A) mit der wässrigen Zusammensetzung aus Verfahrensschritt B) und
D) mindestens teilweises Entfernen des aus der wässrigen Zusammensetzung aus Verfahrensschritt B) stammenden Wassers.

Die in Verfahrensschritt A) bereitgestellten festen, partikulären, anorganischen Träger sind bevorzugt ausgewählt aus den in den erfindungsgemäßen Granulaten umfassten anorganischen, festen Trägern.

Die in Verfahrensschritt B) bereitgestellten Biotenside sind bevorzugt ausgewählt aus Sophorolipiden, insbesondere aus solchen die bezüglich des Säure-zu-Lacton-Verhältnisses in den erfindungsgemäßen Granulaten bevorzugt enthalten sind.

Die wässrige Zusammensetzung aus Verfahrensschritt B) weist bevorzugt Wasser in einer Menge von 10 Gew.-% bis 90 Gew.-%, bevorzugt von 20Gew.-% bis 70 Gew.-%, besonders bevorzugt von 30Gew.-% bis 60 Gew.-%, auf, wobei sich die Gewichtsprozente auf die gesamte wässrige Zusammensetzung beziehen.

Die wässrige Zusammensetzung aus Verfahrensschritt B) weist bevorzugt das Biotensid in einer Menge von 10 Gew.-% bis 90 Gew.-%, bevorzugt von 30 Gew.-% bis 80 Gew.-%, besonders bevorzugt von 40Gew.-% bis 70 Gew.-%, auf, wobei sich die Gewichtsprozente auf die gesamte wässrige Zusammensetzung beziehen.

Es ist erfindungsgemäß bevorzugt, wenn in Verfahrensschritt B) in der wässrigen Zusammensetzung zusätzlich ein Entschäumer, bevorzugt solche, die oben als bevorzugt in den erfindungsgemäßen Granulat enthaltene genannt sind, enthalten ist.

Es ist erfindungsgemäß bevorzugt, wenn in Verfahrensschritt C) das in Kontakt Bringen durch Aufsprühen der wässrigen Zusammensetzung aus Verfahrensschritt B) auf den Träger aus Verfahrensschritt A) erfolgt.

Das in Kontakt Bringen durch Aufsprühen kann dabei beispielsweise mit der Hilfe eines Wirbelschicht-Sprühgranulators oder eines Pflugscharmischers erfolgen.
Im Fall des Einsatzes eines Wirbelschicht-Sprühgranulators wird der anorganische Träger durch Einströmen einen geeigneten Gases, wie z.B. Luft, Stickstoff oder Kohledioxid, fluidisiert und in ständiger Bewegung gehalten.
Es ist erfindungsgemäß bevorzugt, dass bei Einsatz eines Wirbelschicht-Sprühgranulatores Verfahrensschritt C) bei einer Temperatur von 30 °C bis 100 °C, bevorzugt von 40 °C bis 80 °C und ganz besonders bevorzugt von 50 °C bis 60 °C, durchgeführt wird.
In Fall des Einsatzes eines Wirbelschicht-Sprühgranulators wird dies erreicht, indem die Temperatur des einströmenden Gases dabei so gewählt und geregelt wird, dass der fluidisierte Träger während des in Kontakt Bringen des fluidisierten Trägers mit der wässrigen Zusammensetzung des Biotensid, eine Temperatur von 30 °C bis 100 °C, bevorzugt von 40 °C bis 80 °C und ganz besonders bevorzugt von 50 °C bis 60 °C, aufweist. Das in Kontakt Bringen des Biotensid mit den fluidisierten Träger erfolgt durch Aufsprühen, dabei kann das Aufsprühen im Top-Spray, Bottom-Spray oder Tangential-Spray Verfahren, besonders bevorzugt im Top-Spray Verfahren, durchgeführt werden.
Das Coaten in der Wirbelschicht kann chargenweise oder auch bei einem konstanten Durchsatz in kontinuierlichen Wirbelschichtsystemen erfolgen.

In Fall des Einsatzes eines Pflugscharmischers wird in Verfahrensschritt C) der anorganische Träger mit Hilfe des Schleuder- und Wirbelverfahren mit wässrigen Zusammensetzung aus Verfahrensschritt B) beschichtet. In ein mechanisch erzeugtes Wirbelbett des anorganischen Trägers wird die wässrige Zusammensetzung aus Verfahrensschritt B) durch Aufsprühen eingebracht. Es ist erfindungsgemäß bevorzugt, dass bei Einsatz eines Pflugscharmischers Verfahrensschritt C) bei einer Temperatur von 15 °C bis 30 °C, besonders bevorzugt von 20 °C bis 25 °C durchgeführt wird. Das Coaten bei Einsatz eines Pflugscharmischers kann chargenweise oder auch bei einem konstanten Durchsatz in kontinuierlichen Systemen erfolgen.

In Verfahrensschritt D) wird das mindestens teilweise Entfernen des Wassers bevorzugt durch Erwärmen erreicht.
Es ist erfindungsgemäß bevorzugt, dass Verfahrensschritt D) bei einer Temperatur von 50 °C bis 120 °C, bevorzugt von 60 °C bis 100 °C und ganz besonders bevorzugt von 70 °C bis 80 °C, durchgeführt wird. Generell könnte die Trocknung auch bei Raumtemperatur (20 - 25°C) erfolgen.

In Fall des Einsatzes eines Wirbelschicht-Sprühgranulators wird dies erreicht, indem die Temperatur des einströmenden Gases in Verfahrensschritt D) dabei so gewählt und geregelt wird, dass sie im Bereich von 50 °C bis 120 °C, bevorzugt von 60°C bis 100°C und ganz besonders bevorzugt von 70°C bis 80°C, liegt.

Ein weiterer Gegenstand der vorliegenden Erfindung ist ein Granulat erhältlich nach dem erfindungsgemäßen Verfahren.

Noch ein Gegenstand der vorliegenden Erfindung ist eine Formulierung enthaltend ein erfindungsgemäßes Granulat oder ein Granulat erhältlich nach dem erfindungsgemäßen Verfahren, welche dadurch gekennzeichnet ist, dass die Formulierung von 0,1 Gew.-% bis 60 Gew.-%, bevorzugt von 1 Gew.-% bis 50 Gew.-%, besonders bevorzugt von 2 Gew.-% bis 40 Gew.-%, vorgenanntes Granulat enthält, wobei sich die Gewichtsprozente auf die Gesamtformulierung beziehen

Eine erfindungsgemäß bevorzugte Formulierung ist dadurch gekennzeichnet, dass die Formulierung ein Reinigungsmittel für harte Oberflächen ist, insbesondere ein Geschirrspülmittel und ganz besonders bevorzugt ein Geschirrspülmittel zur maschinellen Reinigung von Geschirr, ist. Geschirrspülmittel zur maschinellen Reinigung von Geschirr liegen heutzutage häufig in Form von Tabletten vor. Hierbei handelt es sich um pulverförmige Reinigungsmittel, welche mittels Druck in eine bestimmte Form gebracht wurden. Der Einsatz von Tabletten ermöglicht die Dosierung von aktiven Substanzen im Reinigungsmittel passend für einen Reinigungsdurchgang. Alternativ kann ein Reinigungsmittel für Geschirrspülmaschinen in Form eines Pulvers vorliegen.
Bei den erfindungsgemäßen Formulierungen handelt es sich vorzugsweise um ein festes Geschirrspülmittel. Unter einem "festen Geschirrspülmittel" ist dabei ein solches Geschirrspülmittel zu verstehen, das bei 25°C und einem Druck von 1 bar in festem Aggregatzustand vorliegt. Das feste Geschirrspülmittel liegt in einer bevorzugten Ausführungsform in Gestalt eines Formkörpers, insbesondere eines Kompaktats, vor allem einer Tablette vor.

Es ist erfindungsgemäß bevorzugt, dass die Formulierung mindestens einen weiteren Bestandteil, vorzugsweise mindestens zwei weitere Bestandteile, ausgewählt aus der Gruppe bestehend aus Gerüststoffen, Tensiden, Polymeren, Korrosionsinhibitoren, insbesondere Glaskorrosionsinhibitoren, Desintegrationshilfsmitteln, Enzymen, Bleichmitteln, Bleichkatalysatoren, Bleichaktivatoren, Duftstoffen und Parfümträgern enthält.

Die erfindungsgemäßen Formulierungen enthalten bevorzugt zusätzlich zu dem erfindungsgemäßen Granulat wenigstens ein weiteres Tensid. Dieses Tensid ist ausgewählt aus der Gruppe der anionischen, nichtionischen, kationischen und amphoteren Tenside, besonders bevorzugt aus der Gruppe der nichtionischen Tenside. Die erfindungsgemäßen Formulierungen können auch Mischungen aus mehreren Tensiden, die aus derselben Gruppe ausgewählt sind, enthalten.
Als nichtionische Tenside können alle dem Fachmann bekannten nichtionischen Tenside eingesetzt werden. Als nichtionische Tenside eignen sich beispielsweise Alkylglykoside der allgemeinen Formel RO(G)x in der R einem primären geradkettigen oder methylverzweigten, insbesondere in 2-Stellung methylverzweigten aliphatischen Rest mit 8 bis 22, vorzugsweise 12 bis 18 C-Atomen entspricht und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4.
Eine weitere Klasse einsetzbarere nichtionischer Tenside, die entweder als alleiniges nichtionisches Tensid oder in Kombination mit anderen nichtionischen Tensiden eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette.
Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.
Weitere geeignete Tenside sind Polyhydroxyfettsäureamide wie z.B. in der DE 10 2014 212 622 Absatz [0026] - [0027] beschrieben.
Als bevorzugte nichtionische Tenside werden schwachschäumende nichtionische Tenside eingesetzt. Mit besonderem Vorzug enthalten die erfindungsgemäßen Formulierungen nichtionische Tenside aus der Gruppe der alkoxylierten Alkohole.
Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann beziehungsweise lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 2 bis 8 Mol EO pro Mol Alkohol bevorzugt. Zu den bevorzugten ethoxylierten Alkoholen gehören beispielsweise C12-14-Alkohole mit 3 EO oder 4 EO, C8-11-Alkohol mit 7 EO, C13-15-Alkohole mit 3 EO, 5 EO, 7 EO oder 8 EO, C12-18-Alkohole mit 3 EO, 5 EO oder 7 EO und Mischungen aus diesen, wie Mischungen aus C12-14-Alkohol mit 3 EO und C12-18-Alkohol mit 5 EO. Die angegebenen Ethoxylierungsgrade stellen statistische Mittelwerte dar, die für ein spezielles Produkt einer ganzen oder einer gebrochenen Zahl entsprechen können. Bevorzugte Alkoholethoxylate weisen eine eingeengte Homologenverteilung auf (*narrow range ethoxylates, NRE*)*.* Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Insbesondere bevorzugt sind nichtionische Tenside, die einen Schmelzpunkt oberhalb Raumtemperatur aufweisen. Nichtionische(s) Tensid(e) mit einem Schmelzpunkt oberhalb von 20°C, vorzugsweise oberhalb von 25°C, besonders bevorzugt zwischen 25 und 60°C und insbesondere zwischen 26,6 und 43,3°C, ist/sind besonders bevorzugt.
Bevorzugt einzusetzende Tenside stammen aus den Gruppen der alkoxylierten nichtionischen Tenside, insbesondere der ethoxylierten primären Alkohole und Mischungen dieser Tenside mit strukturell komplizierter aufgebauten Tensiden wie Polyoxypropylen/Polyoxyethylen/Polyoxypropylen((PO/EO/PO)-Tenside). Solche (PO/EO/PO)-Niotenside zeichnen sich darüber hinaus durch gute Schaumkontrolle aus.
Weiterhin einsetzbar sind nicht ionischen Tenside, wie sie in der DE 1020142012622 in den Absätzen [0036]-[0059] offenbart sind.
Selbstverständlich können die vorgenannten nichtionischen Tenside nicht nur als Einzelsubstanzen, sondern auch als Tensidgemische aus zwei, drei, vier oder mehr Tensiden eingesetzt werden.
Der Gewichtsanteil des nichtionischen Tensids am Gesamtgewicht der erfindungsgemäßen Formulierung beträgt in einer bevorzugten Ausführungsform von 0,1 bis 20 Gew.-%, besonders bevorzugt von 0,5 bis 15 Gew.-%, insbesondere von 2,5 bis 10 Gew.-%, bezogen .
Anionische Tenside können ebenfalls als Bestandteil maschineller Geschirrspülmittel eingesetzt werden. Zu ihnen zählen insbesondere Alkylbenzolsulfonate, Fett-Alkylsulfate, Fett-Alkylethersulfate sowie Alkansulfonate. Der Gehalt der Mittel an Aniontensiden beträgt üblicherweise 0 bis 10 Gew.-%. Bevorzugte Formulierungen sind weiterhin dadurch gekennzeichnet, dass sie weniger als 1,0 Gew.-% und insbesondere kein anionisches Tensid enthalten, da der Zusatz anionischer Tenside sich im Hinblick auf die Tabletten(phasen)eigenschaften, insbesondere deren Härte, Friabilität und Nachhärteverhalten als nachteilig erwiesen hat.
An Stelle der genannten Tenside oder in Verbindung mit ihnen können auch kationische und/oder amphotere Tenside eingesetzt werden.
Als kationische Tenside können beispielsweise kationische Verbindungen der nachfolgenden Formeln eingesetzt werden: worin jede Gruppe R₁ unabhängig voneinander ausgewählt ist aus C₁-₆-Alkyl-, -Alkenyl- oder - Hydroxyalkylgruppen; jede Gruppe R₂ unabhängig voneinander ausgewählt ist aus C₈-₂₈-Alkyl-oder -Alkenylgruppen; R₃ = R₁ oder (CH₂)ₙ-T-R₂; R₄ = R₁ oder R₂ oder (CH₂)ₙ-T-R₂; T = -CH₂-, -O-CO- oder -CO-O- und n eine ganze Zahl von 0 bis 5 ist.
Als amhpotere Tenside werde erfindungsgemäß oberflächenaktiven Verbindungen verstanden, die im Molekül mindestens eine quartäre Ammoniumgruppe und mindestens eine -COO- oder -SO₃⁻-Gruppe tragen. Besonders bevorzugte amphotere Tenside sind in diesem Zusammenhang Betain-Tenside wie Alkyl- oder Alkylamidopropylbetaine. Insbesondere sind hier Betaine wie die N-Alkyl-N,N-dimethylammonium-glycinate, z. B. das Kokosalkyl-dimethylammoniumglycinat, N-Acyl-aminopropyl-N,N-dimethylammoniumglycinate, z. B. das Kokosacylaminopropyldimethylammoniumglycinat, das C12-C18-Alkyl-dimethyl-acetobetain, das Kokosamidopropyl-dimethyl-acetobetain, 2-Alkyl-3-carboxymethyl-3-hydroxyethyl-imidazoline und Sulfobetaine mit jeweils 8 bis 18 C-Atomen in der Alkyl- oder Acylgruppe sowie das Kokosacylaminoethylhydroxyethylcarboxymethylglycinat bevorzugt. Ein besonders bevorzugtes zwitterionisches Tensid ist das unter der INCI-Bezeichnung Cocamidopropyl Betaine bekannte N,N-Dimethyl-N-(lauroylamidopropyl)ammoniumacetobetain.
Weitere geeignete amphotere Tenside bildet die Gruppe der Amphoacetate und Amphodiacetate, insbesondere beispielsweise Kokos- oder Laurylamphoacetate oder -diacetate, die Gruppe der Amphopropionate und Amphodipropionate sowie die Gruppe der aminosäurebasierten Tenside wie Acylglutamate, insbesondere Disodium Cocoyl Glutamate und Sodium Cocoyl Glutamate, Acylglycinate, insbesondere Cocoyl Glycinate, und Acylsarcosinate, insbesondere Ammonium Lauroyl Sarcosinate und Sodium Cocoyl Sarcosinate.
In erfindungsgemäßen, maschinellen Geschirrspülmitteln, beträgt der Gehalt an kationischen und/oder amphoteren Tensiden vorzugsweise weniger als 6 Gew.-%, bevorzugt weniger als 4 Gew.-%, ganz besonders bevorzugt weniger als 2 Gew.-% und insbesondere weniger als 1 Gew.-% bezogen auf das Gesamtmittel. Erfindungsgemäße maschinelle Geschirrspülmittel, welche nur nicht ionische Tenside enthalten, werden ganz besonders bevorzugt, insbesondere in Kombination mit einem Sophorolipid als auf dem Träger enthaltenem Biotensid.

Darüber hinaus können die erfindungsgemäßen Formulierungen mindestens ein Enzym oder mindestens eine Enzymzubereitung oder Enzymzusammensetzung, die aus einem oder mehrere Enzymen besteht, enthalten. Geeignete Enzyme umfassen, ohne darauf beschränkt zu sein, Proteasen, Amylasen, Lipasen, Cellulasen, Hemicellulasen, Mannanasen, Pektin-spaltende Enzyme, Tannasen, Xylanasen, Xanthanasen, β-Glucosidasen, Carrageenasen, Perhydrolasen, Oxidasen, Oxidoreduktasen sowie deren Gemische. Diese Enzyme sind im Prinzip natürlichen Ursprungs; ausgehend von den natürlichen Molekülen stehen für den Einsatz in Reinigungsmitteln verbesserte Varianten zur Verfügung, die entsprechend bevorzugt eingesetzt werden. Erfindungsgemäße Formulierungen können Enzyme und/oder Enzym-Zubereitung(en) enthalten, vorzugsweise in Gesamtmengen von 0,01 bis 20 Gew.-%, weiter bevorzugt von 0,1 bis 15,0 Gew.-%, noch weiter bevorzugt von 0,2 bis 10 Gew.-% und ganz besonders bevorzugt von 0,4 bis 8,0 Gew.-%, bezogen auf die Gesamtformulierung.

Der Einsatz von Gerüststoffen wie Silikaten, Aluminiumsilikaten (insbesondere Zeolithen), Salze organischer Di- und Polycarbonsäuren sowie Mischungen dieser Stoffe, vorzugsweise von wasserlöslichen Gerüststoffen, kann von Vorteil sein. Organische Gerüststoffe, welche in den erfindungsgemäßen Formulierungen vorhanden sein können, sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, Nitrilotriessigsäure (NTA), Methylglycindiessigsäure (MGDA) Polyasparaginsäure-Na-Salz, Ethylendiamintriacetatkokosalkylacetamid (beispielsweise Rewopol® CHT 12 der Firma Evonik Industries AG, Essen (Deutschland)) und deren Abkömmlinge sowie Mischungen aus diesen.

Bevorzugte Salze sind die Salze der Polycarbonsäuren wie Citronensäure, Adipinsäure, Bernsteinsäure, Glutarsäure, Weinsäure, Zuckersäuren und Mischungen aus diesen. Besonders bevorzugte erfindungsgemäße Formulierungen, enthalten als eines ihrer wesentlichen Gerüststoffe ein oder mehrere Salze der Citronensäure, also Citrate. Diese sind vorzugsweise in einem Anteil von 2 bis 50 Gew.-%, insbesondere von 5 bis 40 Gew.-%, besonders von 10 bis 40 Gew.-% bezogen auf das Gesamtgewicht des Geschirrspülmittels von 100 Gew.-% enthalten. Citrate werden bevorzugt in Kombination mit Carbonaten und/oder Hydrogencarbonaten eingesetzt. Besonders bevorzugt ist der Einsatz von Carbonat(en) und/oder Hydrogencarbonat(en), vorzugsweise Alkalicarbonat(en), besonders bevorzugt Natriumcarbonat, in Mengen von 2 bis 30 Gew.-%, vorzugsweise von 4 bis 25 Gew.-% und insbesondere von 8 bis 25 Gew.-%, jeweils bezogen auf das Gewicht des maschinellen Geschirrspülmittels. Bevorzugte Formulierungen sind daher durch eine Gerüststoffkombination aus Citrat und Carbonat und/oder Hydrogencarbonat gekennzeichnet.
Auch ein Einsatz der allgemein bekannten Phosphate als Gerüststoffe ist möglich, sofern ein derartiger Einsatz nicht aus ökologischen Gründen vermieden werden sollte. Unter der Vielzahl der kommerziell erhältlichen Phosphate haben die Alkalimetallphosphate unter besonderer Bevorzugung von Pentanatrium- bzw. Pentakaliumtriphosphat (Natrium- bzw. Kaliumtripolyphosphat) in der Wasch- oder Reinigungsmittel-Industrie die größte Bedeutung. Alkalimetallphosphate ist dabei die summarische Bezeichnung für die Alkalimetall-(insbesondere Natrium- und Kalium-)Salze der verschiedenen Phosphorsäuren, bei denen man Metaphosphorsäuren (HPO₃)n und Orthophosphorsäure H₃PO₄ neben höhermolekularen Vertretern unterscheiden kann. Die Phosphate vereinen dabei mehrere Vorteile in sich: Sie wirken als Alkaliträger, verhindern Kalkbeläge auf Maschinenteilen bzw. Kalkinkrustationen in Geweben und tragen überdies zur Reinigungsleistung bei.
Technisch besonders wichtige Phosphate sind das Pentanatriumtriphosphat, Na₅P₃O₁₀ (Natriumtripolyphosphat) sowie das entsprechende Kaliumsalz Pentakaliumtriphosphat, K₅P₃O₁₀ (Kaliumtripolyphosphat). Bevorzugt einsetzbar sind die Natriumkaliumtripolyphosphate.
Werden im Rahmen der vorliegenden Erfindung Phosphate als wasch- oder reinigungsaktive Substanzen in den Formulierungen, insbesondere in maschinellen Geschirrspülmittel eingesetzt, so enthalten bevorzugte Mittel diese(s) Phosphat(e), vorzugsweise Alkalimetallphosphat(e), besonders bevorzugt Pentanatrium- bzw. Pentakaliumtriphosphat (Natrium- bzw. Kaliumtripolyphosphat), in Mengen von 5 bis 80 Gew.-%, vorzugsweise von 15 bis 75 Gew.-% und insbesondere von 20 bis 70 Gew.-%, jeweils bezogen auf das Gewicht des Reinigungsmittel, bevorzugt Geschirrspülmittels, insbesondere maschinellen Geschirrspülmittels. Es ist allerdings bevorzugt, dass die hierin beschriebenen Reinigungsmittel im Wesentlichen frei von Phosphaten, insbesondere den vorgenannten Phosphaten sind.
"Phosphatfrei", wie hierin verwendet, bedeutet, dass die betreffende Zusammensetzung im Wesentlichen frei von Phosphaten ist, d. h. insbesondere Phosphate in Mengen kleiner als 0,1 Gew.-%, vorzugsweise kleiner als 0,01 Gew.-% bezogen auf die Gesamtzusammensetzung enthält. Sofern doch Phosphate enthalten sind, werden diese vorzugsweise in Mengen eingesetzt, die nicht mehr als 0,3 g/job entsprechen. Der Ausdruck g pro job (g/job) oder g/Anwendung bedeutet die eingesetzte Menge des Aktivstoffes im Verhältnis zum Gesamtgewicht des für einen vollständigem Reinigungszyklus eingesetzten Mittels (also für maschinelle Geschirrspülmittel die in einem vollständigen Reinigungsprogramm einer Geschirrspülmaschine eingesetzte Gesamtmenge des Reinigungsmittels. Bei vorportionierten Reinigungsmitteln (bevorzugt maschinellen Geschirrspülmitteln) ist diese Angabe die Menge des Aktivstoffes in g bezogen auf das Gesamtgewicht des vorproportionierten Reinigungsmittels. Der Ausdruck "Phosphate", wie in diesem Zusammenhang verwendet, schließt nicht die unten beschriebenen Phosphonate ein. Weiterhin können die erfindungsgemäßen Formulierungen mindestens einen phosphorfreien Gerüststoff enthalten, wobei der weitere phosphorfreie Gerüststoff vorzugsweise ausgewählt ist aus Methylglycindiessigsäure (MGDA), Glutaminsäurediacetat (GLDA), Asparaginsäurediacetat (ASDA), Hydroxyethyliminodiacetat (HEIDA), Iminodisuccinat (IDS) und Ethylendiamindisuccinat (EDDS), besonders bevorzugt aus MGDA und GLDA, wobei der Gewichtsanteil der Gerüststoffe, bezogen auf das Gesamtgewicht des Reinigungsmittels, bevorzugt 5 bis 80 Gew.-%, vorzugsweise 10 bis 75 Gew.-% und insbesondere 15 bis 70 Gew.-% beträgt.
Der Gew.-%-Anteil des (Hydrogen-)Carbonats und Citrats beträgt hierbei vorzugsweise wie zuvor angegeben. Der Gew.-%-Anteil des weiteren phosphorfreien Gerüststoffs, insbesondere des MGDA und/oder GLDA, beträgt vorzugsweise 2 bis 40 Gew.-%, insbesondere 5 bis 30 Gew.-%, vor allem 7 bis 20 Gew.-%.
Als Gerüststoffe, welche ebenfalls in den erfindungsgemäßen Formulierungen enthalten sein können, sind weiterhin polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g/mol. Geeignete Polymere sind insbesondere Polyacrylate, die bevorzugt eine Molekülmasse von 1.000 bis 15.000 g/mol aufweisen. Aufgrund ihrer überlegenen Löslichkeit können aus dieser Gruppe wiederum die kurzkettigen Polyacrylate, die Molmassen von 1.000 bis 10.000 g/mol, und besonders bevorzugt von 1.000 bis 5.000 g/mol, aufweisen, bevorzugt sein.
Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten.
Der Gehalt an (homo)polymeren Polycarboxylaten beträgt vorzugsweise 0 bis 20 Gew.-% und insbesondere 0,5 bis 10 Gew.-%.

Erfindungsgemäße Formulierungen können als Gerüststoff weiterhin kristalline schichtförmige Silikate der allgemeinen Formel NaMSiₓ0₂ₓ + 1·yH2O enthalten, worin M Natrium oder Wasserstoff darstellt, x eine Zahl von 1,9 bis 22, vorzugsweise von 1,9 bis 4, wobei besonders bevorzugte Werte für x 2, 3 oder 4 sind, und y für eine Zahl von 0 bis 33, vorzugsweise von 0 bis 20 steht. Einsetzbar sind auch amorphe Natriumsilikate mit einem Modul Na₂O:SiO₂ von 1:2 bis 1:3,3, vorzugsweise von 1:2 bis 1:2,8 und insbesondere von 1:2 bis 1:2,6, welche vorzugsweise löseverzögert sind und Sekundärwascheigenschaften aufweisen.
In bevorzugten erfindungsgemäßen Formulierungen wird der Gehalt an Silikaten, bezogen auf das Gesamtgewicht des Reinigungsmittels, auf Mengen unterhalb 10 Gew.-%, vorzugsweise unterhalb 5 Gew.-% und insbesondere unterhalb 3 Gew.-% begrenzt. Besonders bevorzugte erfindungsgemäße maschinelle Geschirrspülmittel sind silikatfrei.
In Ergänzung zu den vorgenannten Gerüststoffen können die erfindungsgemäßen Formulierungen Alkalimetallhydroxide enthalten. Diese Alkaliträger werden in den Formulierungen bevorzugt nur in geringen Mengen, vorzugsweise in Mengen unterhalb 10 Gew.-%, bevorzugt unterhalb 6 Gew.-%, vorzugsweise unterhalb 5 Gew.-%, besonders bevorzugt zwischen 0,1 und 5 Gew.-% und insbesondere zwischen 0,5 und 5 Gew.-%, jeweils bezogen auf das Gesamtgewicht der Formulierung eingesetzt. Alternative Formulierungen sind frei von Alkalimetallhydroxiden. Erfindungsgemäße Formulierungen können weiterhin Phosphonat(e) als Gerüststoff enthalten. Erfindungsgemäß einsetzbare Phosphonate sind vorzugsweise ausgewählt aus Aminotrimethylenphosphonsäure (ATMP); Ethylendiamintetra(methylenphosphonsäure) (EDTMP); Diethylentriaminpen-ta(methylenphosphonsäure) (DTPMP); 1-Hydroxyethan-1,1-diphosphonsäure (HEDP); 2-Phosphonobutan-1,2,4-tricarbonsäure (PBTC);
Hexamethylendiamintetra(methylenphosphonsäure) (HDTMP) und
Nitrilotri(methylenphosphonsäure) (NTMP), wobei mit besonderem Vorzug 1-Hydroxyethan-1,1-diphosphonsäure (HEDP) und Diethylentriaminpenta(methylenphosphonsäure) (DTPMP) eingesetzt werden. Phosphonat(e) werden in erfindungsgemäßen Formulierungen vorzugsweise in Mengen von 0 bis 20 Gew.-%, insbesondere von 0,5 bis 10 Gew.-% und vor allem von 0,5 bis 8 Gew.-% eingesetzt.

Zur Gruppe der Polymere zählen insbesondere die wasch- oder reinigungsaktiven Polymere, beispielsweise die Klarspülpolymere und/oder als enthärterwirksame Polymere. Generell sind in maschinellen Geschirrspülmittel neben nichtionischen Polymeren auch kationische, anionische und amphotere Polymere einsetzbar.
"Kationische Polymere" im Sinne der vorliegenden Erfindung sind Polymere, welche eine positive Ladung im Polymermolekül tragen. Diese kann beispielsweise durch in der Polymerkette vorliegende (Alkyl-)Ammoniumgruppierungen oder andere positiv geladene Gruppen realisiert werden. Besonders bevorzugte kationische Polymere stammen aus den Gruppen der quaternierten Cellulose-Derivate, der Polysiloxane mit quaternären Gruppen, der kationischen Guar-Derivate, der polymeren Dimethyldiallylammoniumsalze und deren Copolymere mit Estern und Amiden von Acrylsäure und Methacrylsäure, der Copolymere des Vinylpyrrolidons mit quaternierten Derivaten des Dialkylaminoacrylats und -methacrylats, der Vinylpyrrolidon-Methoimidazoliniumchlorid-Copolymere, der quaternierter Polyvinylalkohole oder der unter den INCI-Bezeichnungen Polyquaternium 2, Polyquaternium 17, Polyquaternium 18 und Polyquaternium 27 angegeben Polymere.
"Amphotere Polymere" im Sinne der vorliegenden Erfindung weisen neben einer positiv geladenen Gruppe in der Polymerkette weiterhin auch negativ geladenen Gruppen bzw. Monomereinheiten auf.
Bei diesen Gruppen kann es sich z. B. um Carbonsäuren, Sulfonsäuren oder Phosphonsäuren handeln.
Als Additive geeignete Polymere sind insbesondere Maleinsäure-Acrylsäure-Copolymer-Na-Salz (beispielsweise Sokalan® CP 5 der Firma BASF, Ludwigshafen (Deutschland)), modifiziertes Polyacrylsäure-Na-Salz (beispielsweise Sokalan® CP 10 der Firma BASF, Ludwigshafen (Deutschland)), modifiziertes Polycarboxylat-Na-Salz (beispielsweise Sokalan® HP 25 der Firma BASF, Ludwigshafen (Deutschland)), Polyalkylenoxid modifiziertes Heptamethyltrisiloxan (beispielsweise Silwet® L-77 der Firma BASF, Ludwigshafen (Deutschland)), Polyalkylenoxid modifiziertes Heptamethyltrisiloxan (beispielsweise Silwet® L-7608 der Firma BASF, Ludwigshafen (Deutschland)) sowie Polyethersiloxane (Copolymere von Polymethylsiloxanen mit Ethylenoxid-/Propylenoxidsegmenten (Polyetherblöcken)), vorzugsweise wasserlösliche lineare Polyethersiloxane mit terminalen Polyetherblöcken wie Tegopren® 5840, Tegopren® 5843, Tegopren® 5847, Tegopren® 5851, Tegopren® 5863 oder Tegopren® 5878 der Firma Evonik Industries AG, Essen (Deutschland). Der Einsatz der Tegopren-Typen 5843 und 5863 ist jedoch bei der Anwendung auf harte Oberflächen aus Glas, insbesondere Glasgeschirr, weniger bevorzugt, da diese Silikontenside auf Glas aufziehen können. In einer besonderen Ausführungsform der Erfindung wird auf die genannten Additive verzichtet.

Bevorzugte Ausführungsformen der erfindungsgemäßen Formulierungen, umfassen weiterhin ein Bleichmittel, insbesondere ein Sauerstoffbleichmittel sowie gegebenenfalls einen Bleichaktivator und/oder Bleichkatalysator. Als bevorzugtes Belichmittel enthalten erfindungsgemäße Formulierungen ein Sauerstoffbleichmittel aus der Gruppe Natriumpercarbonat, Natriumperborattetrahydrat und Natriumperboratmonohydrat. Weitere brauchbare Bleichmittel sind beispielsweise Peroxypyrophosphate, Citratperhydrate sowie H₂O₂ liefernde persaure Salze oder Persäuren, wie Perbenzoate, Peroxophthalate, Diperazelainsäure, Phthaloiminopersäure oder Diperdodecandisäure. Weiterhin können auch Bleichmittel aus der Gruppe der organischen Bleichmittel eingesetzt werden. Typische organische Bleichmittel sind die Diacylperoxide, wie zum Beispiel Dibenzoylperoxid. Weitere typische organische Bleichmittel sind die Peroxysäuren, wobei als Beispiele besonders die Alkylperoxysäuren und die Arylperoxysäuren genannt werden. Wegen seiner guten Bleichleistung wird das Natriumpercarbonat besonders bevorzugt. Ein besonders bevorzugtes Sauerstoffbleichmittel ist Natriumpercarbonat.
Als Bleichmittel können auch Chlor oder Brom freisetzende Substanzen eingesetzt werden. Unter den geeigneten Chlor oder Brom freisetzenden Materialien kommen beispielsweise heterozyklische N-Brom- und N-Chloramide, beispielsweise Trichlorisocyanursäure, Tribromisocyanursäure, Dibromisocyanursäure und/oder Dichlorisocyanursäure (DICH) und/oder deren Salze mit Kationen wie Kalium und Natrium in Betracht. Hydantoinverbindungen, wie 1,3-Dichlor-5,5-dimethylhydanthoin sind ebenfalls geeignet.
Als Bleichaktivatoren können Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die 0- und/oder N-Acylgruppen der genannten C-Atomzahl und/oder gegebenenfalls substituierte Benzoylgruppen tragen. Bevorzugt werden mehrfach acylierte Alkylendiamine, wobei sich Tetraacetylethylendiamin (TAED) als besonders geeignet erwiesen hat.
Bei den Bleichkatalysatoren handelt es sich um bleichverstärkende Übergangsmetallsalze beziehungsweise Übergangsmetallkomplexe wie beispielsweise Mn-, Fe-, Co-, Ru - oder Mo-Salenkomplexe oder - carbonylkomplexe. Auch Mn-, Fe-, Co-, Ru-, Mo-, Ti-, V- und Cu-Komplexe mit N-haltigen Tripod-Liganden sowie Co-, Fe- Cu- und Ru-Aminkomplexe sind als Bleichkatalysatoren verwendbar. Mit besonderem Vorzug werden Komplexe des Mangans in der Oxidationsstufe II, III, IV oder V eingesetzt, die vorzugsweise einen oder mehrere makrocyclische(n) Ligand(en) mit den Donorfunktionen N, NR, PR, O und/oder S enthalten. Vorzugsweise werden Liganden eingesetzt, die Stickstoff-Donorfunktionen aufweisen. Dabei ist es besonders bevorzugt, Bleichkatalysator(en) in den erfindungsgemäßen Formulierungen einzusetzen, welche als makromolekularen Liganden 1,4,7-Trimethyl-1,4,7-triazacyclononan (Me-TACN), 1,4,7-Triazacyclononan (TACN), 1,5,9-Trimethyl-1,5,9-triazacyclododecan (Me-TACD), 2-Methyl-1-1,4,7-trimethyl-1,4,7-triazacyclononan (Me/Me-TACN) und/oder 2-Methyl-1,4,7-triazacyclononan (Me/TACN) enthalten. Geeignete Mangankomplexe sind beispielsweise [Mn^{III}2(µ-O)₁(µ-OAc)₂(TACN)₂](CIO₄)₂, [Mn^{III}Mn^{IV}(µ-O)₂(µ-OAc)₁(TACN)₂](BPh₄)₂, [Mn^{IV}4(µ-O)₆(TACN)₄](CIO4)₄, [Mn^{III}2(µ-O)₁(µ-OAc)₂(Me-TACN)₂](CIO₄)₂, [Mn^{III}Mn^{IV}(µ-O)₁(µ-OAc)₂(Me-TACN)₂](CIO₄)₃, [Mn^{IV}₂(µ-O)₃(Me-TACN)₂](PF₆)₂ und [Mn^{IV}2(µ-O)₃(Me/Me-TACN)₂](PF₆)₂(mit OAc = OC(O)CH₃).

Neben den bisher genannten Komponenten können die erfindungsgemäßen Formulierungen weitere übliche Hilfs- und Zusatzstoffe enthalten. Hierzu zählen beispielsweise Additive, Farbstoffe, Konservierungsmittel (beispielsweise das technische auch als Bronopol bezeichnete 2-Brom-2-nitropropan-1,3-diol (CAS 52-51-7), das beispielsweise als Myacide® BT oder als Boots Bronopol BT von der Firma Boots gewerblich erhältlich ist, diese können in Mengen von üblicherweise nicht mehr als 1 Gew.-% enthalten sein.

Weiterhin können die erfindungsgemäßen Formulierungen Glaskorrosionsinhibitoren enthalten, welche das Auftreten von Trübungen, Schlieren und Kratzern aber auch das Irisieren der Glasoberfläche von maschinell gereinigten Gläsern verhindern, Bevorzugte Glaskorrosionsinhibitoren stammen aus der Gruppe der Magnesium- und Zinksalze sowie der Magnesium- und Zinkkomplexe. Erfindungsgemäße Formulierungen können in einer bevorzugten Ausführungsform als weiteren Bestandteil mindestens ein Zinksalz enthalten. Bei dem Zinksalz kann es sich hierbei um ein anorganisches oder organisches Zinksalz handeln. Das anorganische Zinksalz ist vorzugsweise ausgewählt aus der Gruppe bestehend aus Zinkbromid, Zinkchlorid, Zinkiodid, Zinknitrat und Zinksulfat. Das organische Zinksalz ist vorzugsweise ausgewählt aus der Gruppe bestehend aus Zinksalzen monomerer oder polymerer organischer Säuren, insbesondere aus der Gruppe Zinkacetat, Zinkacetylacetonat, Zinkbenzoat, Zinkformiat, Zinklactat, Zinkgluconat, Zinkricinoleat, Zinkabietat, Zinkvalerat und Zink-p-toluolsulfonat. In einer erfindungsgemäß besonders bevorzugten Ausführungsform wird als Zinksalz Zinkacetat eingesetzt.
Der Gehalt an Zinksalz beträgt in den Formulierungen vorzugsweise zwischen 0 und 5 Gew.-%, bevorzugt zwischen 0,1 und 4 Gew.-% und insbesondere zwischen 0,4 und 3 Gew.-%, bzw. der Gehalt an Zink in oxidierter Form (berechnet als Zn²⁺) zwischen 0 und 1 Gew.-%, vorzugsweise zwischen 0,01 b und is 0,5 Gew.-% und insbesondere zwischen 0,02 und 0,2 Gew.-%, jeweils bezogen auf das Gesamtgewicht des glaskorrosionsinhibitorhaltigen Mittels.

Die erfindungsgemäßen maschinellen Geschirrspülmittel liegen vorzugsweise in Form eines Formkörpers, insbesondere eines Kompaktats, vor allem einer Tablette, vor. Sie können jedoch auch in Kombination mit anderen Angebotsformen, insbesondere in Kombination mit festen Angebotsformen wie Pulver, Granulaten oder Extrudaten oder in Kombination mit flüssigen Angebotsformen auf Basis von Wasser und/oder organischen Lösungsmitteln vorliegen. Bei dem Formkörper kann es sich beispielsweise auch um ein Granulat handeln, das in einem Beutel oder einer Gießform enthalten ist.
Um den Zerfall solcher vorgefertigter Formkörper zu erleichtern, ist es möglich, Desintegrationshilfsmittel, so genannte Tablettensprengmittel, in diese Formulierungen einzuarbeiten, um die Zerfallszeiten zu verkürzen. Unter Tablettensprengmitteln bzw. Zerfallsbeschleunigern werden Hilfsstoffe verstanden, die für den raschen Zerfall von Tabletten in Wasser oder anderen Medien und für die zügige Freisetzung der Wirkstoffe sorgen. Bevorzugt können Desintegrationshilfsmittel in Mengen von 0,5 bis 10 Gew.-%, vorzugsweise 3 bis 7 Gew.-% und insbesondere 4 bis 6 Gew.-%, jeweils bezogen auf das Gesamtgewicht der desintegrationshilfsmittelhaltigen Formulierung, eingesetzt werden.

Erfindungsgemäße Formulierungen können als einphasige oder mehrphasige Produkte konfektioniert werden. Bevorzugt sind insbesondere maschinelle Geschirrspülmittel mit einer, zwei, drei oder vier Phasen. Maschinelle Geschirrspülmittel, dadurch gekennzeichnet, dass sie in Form einer vorgefertigten Dosiereinheit mit zwei oder mehr Phasen vorliegen, sind besonders bevorzugt. Besonders bevorzugt sind insbesondere zwei- oder mehrphasige Tabletten, beispielsweise Zweischichttabletten, insbesondere Zweischichttabletten mit Mulde und einem in der Mulde befindlichen Formkörper.
Erfindungsgemäße Formulierungen werden vorzugsweise zu Dosiereinheiten vorkonfektioniert. Diese Dosiereinheiten umfassen vorzugsweise die für einen Reinigungsgang notwendige Menge an wasch- oder reinigungsaktiven Substanzen. Bevorzugte Dosiereinheiten weisen ein Gewicht zwischen 12 und 30 g, bevorzugt zwischen 14 und 26 g und insbesondere zwischen 15 und 22 g auf. Das Volumen der vorgenannten Dosiereinheiten sowie deren Raumform sind mit besonderem Vorzug so gewählt, dass eine Dosierbarkeit der vorkonfektionierten Einheiten über die Dosierkammer einer Geschirrspülmaschine gewährleistet ist. Das Volumen der Dosiereinheit beträgt daher bevorzugt zwischen 10 und 35 ml, vorzugsweise zwischen 12 und 30 ml und insbesondere zwischen 15 und 25 ml.

Die erfindungsgemäßen Formulierungen, insbesondere die vorgefertigten Dosiereinheiten, weisen in einer bevorzugten Ausführungsform eine wasserlösliche Umhüllung auf.
Die wasserlösliche Umhüllung wird vorzugsweise aus einem wasserlöslichen Folienmaterial, welches ausgewählt ist aus der Gruppe, bestehend aus Polymeren oder Polymergemischen, gebildet. Die Umhüllung kann aus einer oder aus zwei oder mehr Lagen aus dem wasserlöslichen Folienmaterial gebildet werden. Das wasserlösliche Folienmaterial der ersten Lage und der weiteren Lagen, falls vorhanden, kann gleich oder unterschiedlich sein. Besonders bevorzugt sind Folien, die beispielsweise zu Verpackungen wie Schläuchen oder Kissen verklebt und/oder versiegelt werden können, nachdem sie mit einem Mittel befüllt wurden.
Es ist bevorzugt, dass die wasserlösliche Umhüllung Polyvinylalkohol oder ein Polyvinylalkoholcopolymer enthält. Wasserlösliche Umhüllungen, die Polyvinylalkohol oder ein Polyvinylalkoholcopolymer enthalten, weisen eine gute Stabilität bei einer ausreichend hohen Wasserlöslichkeit, insbesondere Kaltwasserlöslichkeit, auf.
Geeignete wasserlösliche Folien zur Herstellung der wasserlöslichen Umhüllung basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.
Die Herstellung von Polyvinylalkohol geschieht üblicherweise durch Hydrolyse von Polyvinylacetat, da der direkte Syntheseweg nicht möglich ist. Ähnliches gilt für Polyvinylalkoholcopolymere, die entsprechend aus Polyvinylacetatcopolymeren hergestellt werden. Bevorzugt ist, wenn wenigstens eine Lage der wasserlöslichen Umhüllung einen Polyvinylalkohol umfasst, dessen Hydrolysegrad 70 bis 100 Mol-%, vorzugsweise 80 bis 90 Mol-%, besonders bevorzugt 81 bis 89 Mol-% und insbesondere 82 bis 88 Mol-% ausmacht.
Einem zur Herstellung der wasserlöslichen Umhüllung geeignetem Polyvinylalkohol-enthaltendem Folienmaterial kann zusätzlich ein Polymer ausgewählt aus der Gruppe umfassend (Meth)Acrylsäure-haltige (Co)Polymere, Polyacrylamide, Oxazolin-Polymere, Polystyrolsulfonate, Polyurethane, Polyester, Polyether, Polymilchsäure oder Mischungen der vorstehenden Polymere zugesetzt sein. Ein bevorzugtes zusätzliches Polymer sind Polymilchsäuren.
Bevorzugte Polyvinylalkoholcopolymere umfassen neben Vinylalkohol Dicarbonsäuren als weitere Monomere. Geeignete Dicarbonsäuren sind Itaconsäure, Malonsäure, Bernsteinsäure und Mischungen daraus, wobei Itaconsäure bevorzugt ist.

Ebenfalls bevorzugte Polyvinylalkoholcopolymere umfassen neben Vinylalkohol eine ethylenisch ungesättige Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus.
Es kann bevorzugt sein, dass das Folienmaterial weitere Zusatzstoffe enthält. Das Folienmaterial kann beispielsweise Weichmacher wie Dipropylenglycol, Ethylenglycol, Diethylenglycol, Propylenglycol, Glycerin, Sorbitol, Mannitol oder Mischungen daraus enthalten. Weitere Zusatzstoffe umfassen beispielsweise Freisetzungshilfen, Füllmittel, Vernetzungsmittel, Tenside, Antioxidationsmittel, UV-Absorber, Antiblockmittel, Antiklebemittel oder Mischungen daraus. Geeignete wasserlösliche Folien zum Einsatz in den wasserlöslichen Umhüllungen der wasserlöslichen Verpackungen gemäß der Erfindung sind Folien, die von der Firma MonoSol LLC beispielsweise unter der Bezeichnung M8630, C8400 oder M8900 vertrieben werden. Andere geeignete Folien umfassen Folien mit der Bezeichnung Solublon® PT, Solublon® GA, Solublon® KC oder Solublon® KL von der Aicello Chemical Europe GmbH oder die Folien VF-HP von Kuraray.

Ein weiterer Gegenstand der vorliegenden Erfindung ist die Verwendung einer erfindungsgemäßen Formulierung zur Anwendung in einem maschinellen Geschirrspülverfahren.

Noch ein Gegenstand der vorliegenden Erfindung ist die Verwendung einer erfindungsgemäßen Formulierung zur Reinigung von harten Oberflächen, insbesondere zur Entfernung von stärkehaltigen Anschmutzungen.

Bei den vorgenannten erfindungsgemäßen Verwendungen werden bevorzugt oben als bevorzugt herausgestellte, erfindungsgemäße Formulierungen verwendet.

In den nachfolgend aufgeführten Beispielen wird die vorliegende Erfindung beispielhaft beschrieben, ohne dass die Erfindung, deren Anwendungsbreite sich aus der gesamten Beschreibung und den Ansprüchen ergibt, auf die in den Beispielen genannten Ausführungsformen beschränkt sein soll.

### Beispiele:

Als Sophorolipid wird ein durch Fermentation aus Rapsöl und Zucker erhaltenes Sophorolipid eingesetzt. Der Gehalt an freien Fettsäuren ist kleiner als 1 Gew.-% bezogen auf die Menge enthaltenes Sophorolipid. Das eingesetzte Sophorolipid hat ein Verhältnis von Sophorolipidsäure zu Sophorolipidlacton von 60:40 Die Beladung der Träger mit Sophorolipid wurde folgendermaßen berechnet: Masse des eingesetzten Sophorolipid geteilt durch Masse des getrockneten Granulats.

### Beispiel 1: Natriumpercarbonat als Träger

In einem Wirbelschichtlaborcoater Strea 1 der Firma AEROMATIC wurden 980g Natriumpercarbonat Q 30 (Handelsname der Evonik Industries AG) vorgelegt und die Luftmenge wurde so eingestellt, dass das Natriumpercarbonat fluidisiert war. Sobald die Temperatur des fluidisierten Natriumpercarbonat zwischen 55°C und 60°C lag, wurde die Dosierung der Sophorolipidlösung (18,5g Sophorolipd gelöst in 150 g Wasser) gestartet und die Dosiermenge so angepasst, dass während des gesamten Zeit die Temperatur zwischen 50°C und 60°C lag. Nach Aufbringen der gesamten Lösung wurde das Produkt 10 min bei einer Temperatur von 80°C getrocknet und zur Vermeidung von Verbackungen wird einen Natriumsulfatschicht aufgesprüht (50 g 6 Gew.-%ige Natriumsulfatlösung, Temperatur während der Beschichtung: 50 -55°C, 5 min Trocknung bei 80°C).Es wurden 1001,5 g Granulat erhalten. Die Beladung mit Sophorolipid (Aktivsubstanz) betrug 1,8 %.

### Beispiel 2: gefällte Kieselsäure als Träger

In einen 5 L Pflugscharmischer der Firma Lödige wurden 3 kg Sipernat® 22 (Evonik Ressource Efficiency GmbH) vorgelegt und bei einer Geschwindigkeit des Mischerkopfs von 700 Skalenteilen wurden 1,7 kg gelöst in 3 kg Wasser aufgesprüht. Anschließend wurde das Pulver gesiebt, wodurch Anteile mit einer Korngröße > 0,4 mm abgetrennt wurden.
Die Beladung mit Sophorolipid Aktivsubstanz betrug 43 %.

### Beispiel 3: Natriumcarbonat als Träger.

In einen 5 L Pflugscharmischer der Firma Lödige wurden 2,4 kg Natriumcarbonat der Firma Solvay mit einer Korngröße > 0,3 mm und einer Schüttdichte von 500-600 kg/m³ vorgelegt und bei einer Geschwindigkeit des Mischerkopfs von 700 Skalenteilen wurden 177 g Sophorolipid gelöst in 303 g Wasser aufgesprüht. Anschließend wurde das Material bei Raumtemperatur getrocknet und auf Partikel mit einer Partikelgröße im Bereich von 300 - 1600 µm zerkleinert. Die Beladung mit Sophorolipid Aktivsubstanz betrug: 8,6 Gew.-%

### Testmethode zur Bestimmung der Reinigungsleistung

Die Reinigungsleistung der maschinellen Geschirrspülmittel wurde nach der aktuellen IKW-Methode (SÖFW, 132 (3/2006) 55 ff.) unter Einsatz der in der vorgenannten Literaturstelle beschriebenen modifizierten Anschmutzungen mit verbesserter Differenzierung bestimmt. Die Untersuchungen wurden bei einer Wasserhärte von 9 ± 1 °dH in einem haushaltsrelevanten Miele GSL2 Geschirrspülern unter Einsatz des Programms "R45°C/8min/KI55°C" in Gegenwart von Ballastschmutz und bei deaktiviertem Wasserenthärter durchgeführt. Die maximale Temperatur betrug während der Reinigungsphase 45°C. Jeder Testlauf wurde in Gegenwart von 50 g Ballastschmutz durchgeführt. Der Ballastschmutz wurde nach der IKW-Methode hergestellt. Die Dosierung erfolgte zu Beginn des Hauptspülgangs. Die geprüften Anschmutzungen können der folgenden Tabelle 1 entnommen werden.

**Tabelle 1: Geprüfte Anschmutzungen:**

| Anschmutzung | Träger | Schmutzklasse |
|---|---|---|
| Tee | Tassen Porzellan | Bleichempfindlich |
| Milch | Glasbecher | Alkaliempfindlich |
| Hackfleisch | Dessertteller, Porzellan | Proteaseempfindlich |
| Eigelb | Bleche aus rostfreiem Stahl | Proteaseempfindlich |
| Crème Brûlée | Dessertteller, Porzellan | Proteaseempfindlich |
| Stärke | Glasteller | Amylaseempfindlich |
| Pasta | Teller, Porzellan | Amylaseempfindlich |

Entsprechend der IKW-Methode wurden 6 Teile von jedem Anschmutzungstyp haushaltstypisch in der Geschirrspülmaschine verteilt. Die Ergebnisse der Reinigungsleistung sind die Mittelwerte aus jeweils vier Wiederholungen für jede Formulierung. Pro Reinigungsjob werden jeweils 20g des maschinellen Geschirrspülmittels eingesetzt.
Die Reinigungsleistung wurde entweder gravimetrisch oder visuell ermittelt und nach einer Performance Index Skala von 0 (keine Reinigung) bis 100 (vollständige
Reinigung) beurteilt.

**Tabelle 2: Formulierungen**

| Rohstoffe | A | B | C | D | E | F |
|---|---|---|---|---|---|---|
| Natriumcitrat 2 H₂O | 39,7% | 35% | 39,4% | 39,7% | 39,7% | 35% |
| Natriumcarbonat | 18,8% | 13,5% | 18,8% | 14,5% | 18,8% | 13,5% |
| Trilon® M Granulat¹⁾ | 15% | 15% | 15% | 15% | 15% | 15% |
| Natriumpercarbonat | 14% | 14% | 13,7% | 14% | 0% | 14% |
| Sokolan® CP 50 Granulat ²⁾ | 6,5% | 6,5% | 6,5% | 6,5% | 6,5% | 6,5% |
| TAED³⁾ | 4% | 4% | 4% | 4% | 4% | 4% |
| Natriumdisilicat | 2% | 2% | 2% | 2% | 2% | 2% |
| Nicht geträgertes Sophorolipid | 0% | 0% | 0,3% | 4,3% | 0% | 0% |
| Sipernat® 22 ohne Sophorolipid | 0% | 10% | 0% | 0% | 0% | 0% |
| Sophorolipid auf Sipernat® 22 (aus Beispiel 2) | 0% | 0% | 0% | 0% | 0% | 10% |
| Natriumpercarbonat beschichtet mit Sophorolipid (aus Beispiel 1) | 0% | 0% | 0% | 0% | 14% | 0% |

| | | | | | | |
|---|---|---|---|---|---|---|
| ¹⁾ Trinatrium methylglycindiacetat MDA-Na3 (Handelsname der BASF SE) ²⁾ Handelsname der BASF SE ³⁾ Tetraacetylethylendiamin | | | | | | |

Formulierung A enthält als nicht erfindungsgemäße Formulierung weder Sophorolipid noch Sipernat® 22.
Formulierung B enthält als nicht erfindungsgemäße Formulierung Sipernat® 22 und weder geträgertes noch freies Sophorolipid
Die nicht erfindungsgemäße Formulierung C enthält 0,3% Aktivgehalt an nicht geträgertem Sophorolipid.
Die nicht erfindungsgemäße Formulierung D enthält 4,3% Aktivgehalt an nicht geträgertem Sophorolipid.

Der Aktivanteil an Sophorolipid beträgt in der erfindungsgemäßen Formulierung E 0,3 Gew.-% und in der erfindungsgemäßen Formulierung F: 4,3 Gew.-%.

Als weitere nicht erfindungsgemäße Referenzsubstanz wurde ein handelsübliches automatisches Geschirrspülpulver der Marke Finish Classic Pulver der Firma Reckitt Benckiser eingesetzt. Die qualitative Zusammensetzung von Finish Classic Pulver nach der Detergenzienverordnung ist in absteigender Reihenfolge Natriumcarbonat, Natriumpercarbonat, Natriumcitrat, TAED, Natriumpolyacrylate, Subtilisin (Protease), Tetranatrium Etidronat Fettalkoholethoxylat, Amylase, Parfüm. Das Handelsprodukt enthält somit das stärkebrechende Enzym Amylase.

**Tabelle 3: Reinigungsleistung gegenüber den stärkehaltigen Verschmutzungen Stärke und Pasta (Skala von 0 (keine Reinigung) bis 100 (vollständige Reinigung))**

| Rezeptur | Reinigungsindex | |
|---|---|---|
| | Pasta | Stärke |
| Finish Classic Powder (Referenz - nicht erfindungsgemäß) | 42 | 64 |
| A (nicht erfindungsgemäß) | 23 | 35 |
| B (nicht erfindungsgemäß) | 23 | 35 |
| C (nicht erfindungsgemäß) | 22 | 31 |
| D (nicht erfindungsgemäß) | 25 | 35 |
| E (erfindungsgemäß) | 30 | 55 |
| F (erfindungsgemäß) | 23 | 74 |

Es ist deutlich zu erkennen, dass das Amylase haltige Handelsprodukt Finish Classic Powder eine gute Reinigungsleistung auf Stärke und Pasta Anschmutzungen aufweist.
Die nicht erfindungsgemäße Formulierung A ohne Enzyme zeigt eine signifikant schwächere Reinigungsleistung. Durch den Zusatz von Sipernat® 22 in die Formulierung ergibt sich keine Verbesserung der Reinigungsleistung. Auch der Zusatz von ungeträgertem Sophorolipid, wie in den Formulierungen C und D, lässt keine verbesserte Reinigungsleistung erkennen.
Die erfindungsgemäße Formulierung E, enthaltend mit Sophorolipid beschichtetes Natriumpercarbonat, zeigt eine deutliche Verbesserung der Reinigungswirkung im Vergleich zu den Formulierungen A und C.
Die erfindungsgemäße Formulierung F, enthaltend auf gefällter Kieselsäure (Sipernat® 22) geträgertes Sophorolipid, zeigt eine starke Verbesserung der Reinigungswirkung in Bezug auf die Stärkeanschmutzung im Vergleich zu den Formulierungen B und D. Insbesondere zeigt Formulierung F eine überraschende bessere Entfernung der Stärkeanschmutzung als die Referenz Finish Classic Powder, welche das stärkespaltende Enzym Amylase enthält.

### Beispiel 4: gefällte Kieselsäure als Träger mit Entschäumer

In einen 5 L Pflugscharmischer der Firma Lödige wurden 3 kg Sipernat® 22 (Evonik Ressource Efficiency GmbH) vorgelegt und bei einer Geschwindigkeit des Mischerkopfs von 700 Skalenteilen wurden 8,5 g Tego Antifoam KS 53 und 1,7 kg Sophorolipid gelöst in 3 kg Wasser aufgesprüht. Anschließend wurde das Pulver gesiebt, wodurch Anteile mit einer Korngröße > 0,4 mm abgetrennt wurden.
Die Beladung mit Sophorolipid Aktivsubstanz betrug 43 %.

### Beispiel 5: Natriumcarbonat als Träger mit Entschäumer

In einen 5 L Pflugscharmischer der Firma Lödige wurden 2,5 kg Natriumcarbonat der Firma Solvay mit einer Korngröße > 0,3 mm und einer Schüttdichte von 500-600 kg/m³ vorgelegt und bei einer Geschwindigkeit des Mischerkopfs von 700 Skalenteilen wurden 2,5 g Tego Antifoam KS 53 und 420 g Sophorolipid gelöst in 513 g Wasser aufgesprüht. Anschließend wurde das Material bei Raumtemperatur getrocknet und auf Partikel mit einer Partikelgröße im Bereich von 300 - 1600 µm zerkleinert. Die Beladung mit Sophorolipid Aktivsubstanz betrug: 14,3 Gew.-%.

### Beispiel 6: Natriumcarbonat als Träger mit Entschäumer 2

In einen 5 L Pflugscharmischer der Firma Lödige wurden 2,5 kg Natriumcarbonat der Firma Solvay mit einer Korngröße > 0,3 mm und einer Schüttdichte von 500-600 kg/m³ vorgelegt und bei einer Geschwindigkeit des Mischerkopfs von 700 Skalenteilen wurden 2,5 g Tego Antifoam WM 20 und 445,9 g Sophorolipid gelöst in 485,1 g Wasser aufgesprüht. Anschließend wurde das Material bei Raumtemperatur getrocknet und auf Partikel mit einer Partikelgröße im Bereich von 300 - 1600 µm zerkleinert. Die Beladung mit Sophorolipid Aktivsubstanz betrug: 15 Gew.-%.

### Beispiel 7: Entschäumungsverhalten

Für die ADW (Automatic Dishwash) Anwendung ist es unerlässlich, dass Formulierungen und die entsprechende Formulierungsbestanteile nicht schäumen oder nur sehr schwach schäumen.

### Austestung der Schaumeigenschaften:

### Test Set-up

▪ 100 ml Zylinder mit Schraubverschluss
▪ 0,1 % Lösung in deionisierte Wasser von z.B. Beispiel 5
▪ 50 mL von der Lösung in dem 100 mL Zylinder umfüllen
▪ Zylinder wird 20 x geschüttelt nach dem es verschraubt wurde
▪ Die Schaumhöhe wird direkt nach dem Schütteln dann nach 10 Sekunden, 30 Sekunden, 45 Sekunden, 1 Minute und 2 Minuten gemessen (siehe Tabelle)

**Resultate:**

| | Schaumhöhe Beispiel 3 [cm] | Schaumhöhe Beispiel 5 [cm] | Schaumhöhe Beispiel 6 [cm] |
|---|---|---|---|
| Direkt danach | 100 | 85 | 70 |
| Nach 15 Sek | 97 | 65 | Kein Schaum mehr zu sehen |
| Nach 30 Sek | 95 | Kein Schaum mehr zu sehen | Kein Schaum mehr zu sehen |
| Nach 1 Min | 80 | Kein Schaum mehr zu sehen | Kein Schaum mehr zu sehen |
| Nach 2 Min | 55 | Kein Schaum mehr zu sehen | Kein Schaum mehr zu sehen |

Die Zugabe von sehr kleine Mengen Entschäumer zu den Sphorolipid Granulat führt dazu, dass das Produkt sehr wenig schäumt und der entstandene Schaum in sehr kurze Zeit kollabiert.

## Patentansprüche

1. Granulat umfassend
einen anorganischen, festen Träger, auf dem mindestens ein Biotensid ausgewählt aus der Gruppe umfassend Sophorolipide und Rhamnolipide, insbesondere Sophorolipid, enthalten ist,
**dadurch gekennzeichnet,**
**dass** der Träger mindestens einen Feststoff ausgewählt aus der Gruppe umfassend Carbonate , Sesquicarbonate, Percarbonate, Perborate, Sulfate, Silikate, Alumosilikate, Zeolithe gefällte Kieselsäuren und pyrogene Kieselsäuren enthält.

2. Granulat gemäß Anspruch 1, **dadurch gekennzeichnet, dass** die Carbonate, Sesquicarbonate, Percarbonate, Perborate und Sulfate Salze der Alkali- oder Erdalkalimetalle, insbesondere der Alkalimetalle sind.

3. Granulat gemäß Anspruch 1 oder 2, **dadurch gekennzeichnet, dass** der mindestens eine Feststoff ausgewählt ist aus Natriumcarbonat, Natriumpercarbonat, gefällten Kieselsäuren und pyrogenen Kieselsäuren.

4. Granulat gemäß mindestens einem der vorherigen Ansprüche, **dadurch gekennzeichnet, dass** das Biotensid ein Sophorolipid ist, bei dem das Gewichtsverhältnis von Lactonform zur Säureform in einem Bereich von 20 zu 80 bis 80 zu 20, bevorzugt von 30 zu 70 bis 40 zu 60, liegt.

5. Granulat gemäß mindestens einem der vorherigen Ansprüche, **dadurch gekennzeichnet, dass** das auf dem Träger enthaltene Biotensid in einer Menge von 0,01 Gew.-% bis 70 Gew.-%, bevorzugt von 0,25 Gew.-% bis 60 Gew.-%, besonders bevorzugt von 1,5 Gew.-% bis 50 Gew.-%, enthalten ist, wobei sich die Gewichtsprozente auf die Summe der Gewichte von Biotensid und Träger beziehen.

6. Granulat gemäß mindestens einem der vorherigen Ansprüche, **dadurch gekennzeichnet, dass** Granulat zusätzlich mindestens einen Entschäumer, bevorzugt ausgewählt aus der Gruppe bestehend aus pflanzliche Öle, insbesondere Rüböl und Rapsöl, Silikonöle, hydrophobierte Kieselsäure, Paraffine, Paraffin-Alkohol-Kombinationen, Bisfettsäureamide und Polyorganosiloxane, enthält.

7. Verfahren zur Herstellung eines Granulates umfassend die Verfahrensschritte
A) Bereitstellen eines festen, partikulären, anorganischen Trägers,
B) Bereitstellen mindestens eines Biotensides ausgewählt aus der Gruppe umfassend Sophorolipide und Rhamnolipide in Form einer bei 25 °C und 1 bar flüssigen, wässrigen Zusammensetzung,
C) in Kontakt Bringen des Trägers aus Verfahrensschritt A) mit der wässrigen Zusammensetzung aus Verfahrensschritt B) und
D) mindestens teilweises Entfernen des aus der wässrigen Zusammensetzung aus Verfahrensschritt B) stammenden Wassers.

8. Verfahren gemäß Anspruch 7, **dadurch gekennzeichnet, dass** in Verfahrensschritt C) das in Kontakt Bringen durch Aufsprühen der wässrigen Zusammensetzung aus Verfahrensschritt B) auf den Träger aus Verfahrensschritt A) erfolgt.

9. Granulat erhältlich nach dem Verfahren gemäß Anspruch 7 oder 8.

10. Formulierung enthaltend ein Granulat nach mindestens einem der Ansprüche 1 bis 6 und 9, **dadurch gekennzeichnet, dass** die Formulierung von 0,1 Gew.-% bis 60 Gew.-%, bevorzugt von 1 Gew.-% bis 50 Gew.-%, besonders bevorzugt von 2 Gew.-% bis 40 Gew.-%, Granulat enthält, wobei sich die Gewichtsprozente auf die Gesamtformulierung beziehen

11. Formulierung gemäß Anspruch 10, **dadurch gekennzeichnet, dass** die Formulierung ein Reinigungsmittel für harte Oberflächen ist, insbesondere ein Geschirrspülmittel und ganz besonders bevorzugt ein Geschirrspülmittel zur maschinellen Reinigung von Geschirr, ist.

12. Formulierung gemäß Anspruch 10oder 11, **dadurch gekennzeichnet, dass** die Formulierung mindestens einen weiteren Bestandteil, vorzugsweise mindestens zwei weitere Bestandteile, ausgewählt aus der Gruppe bestehend aus Gerüststoffen, Tensiden, Polymeren, Korrosionsinhibitoren, Glaskorrosionsinhibitoren, Desintegrationshilfsmitteln, Enzymen, Bleichmitteln, Bleichkatalysatoren, Bleichaktivatoren, Duftstoffen und Parfümträgern enthält.

13. Verwendung einer Formulierung gemäß mindestens einem der Ansprüche 10 bis 12 zur Anwendung in einem maschinellen Geschirrspülverfahren.

14. Verwendung einer Formulierung gemäß mindestens einem der Ansprüche 10 bis 12 zur Reinigung von harten Oberflächen, insbesondere zur Entfernung von stärkehaltigen Anschmutzungen.

## Claims

1. Granular material comprising
an inorganic solid support on which at least one biosurfactant selected from the group comprising sophorolipids and rhamnolipids, especially sophorolipid, is present,
**characterized in that**
the support comprises at least one solid material selected from the group comprising carbonates, sesquicarbonates, percarbonates, perborates, sulphates, silicates, aluminosilicates, zeolites, precipitated silicas and fumed silicas.

2. Granular material according to Claim 1, **characterized in that** the carbonates, sesquicarbonates, percarbonates, perborates and sulphates are salts of the alkali metals or alkaline earth metals, especially the alkali metals.

3. Granular material according to Claim 1 or 2, **characterized in that** the at least one solid material is selected from sodium carbonate, sodium percarbonate, precipitated silicas and fumed silicas.

4. Granular material according to at least one of the preceding claims, **characterized in that** the biosurfactant is a sophorolipid, in which the weight ratio of lactone form to the acid form is within a range from 20:80 to 80:20, preferably from 30:70 to 40:60.

5. Granular material according to at least one of the preceding claims, **characterized in that** the biosurfactant present on the support is present in an amount of 0.01% by weight to 70% by weight, preferably of 0.25% by weight to 60% by weight, more preferably of 1.5% by weight to 50% by weight, where the percentages by weight are based on the sum total of the weights of biosurfactant and support.

6. Granular material according to at least one of the preceding claims, **characterized in that** granular material additionally contains at least one defoamer, preferably selected from the group consisting of vegetable oils, especially colza oil and rapeseed oil, silicone oils, hydrophobized silica, paraffins, paraffin-alcohol combinations, fatty acid bisamides and polyorganosiloxanes.

7. Process for producing a granular material, comprising the process steps of
A) providing a solid particulate inorganic support,
B) providing at least one biosurfactant selected from the group comprising sophorolipids and rhamnolipids in the form of an aqueous composition which is liquid at 25°C and 1 bar,
C) contacting the support from process step A) with the aqueous composition from process step B) and
D) at least partly removing the water originating from the aqueous composition from process step B) .

8. Process according to Claim 7, **characterized in that**, in process step C), the contacting is effected by spraying the aqueous composition from process step B) onto the support from process step A).

9. Granular material obtainable by the process according to Claim 7 or 8.

10. Formulation comprising a granular material according to at least one of Claims 1 to 6 and 9, **characterized in that** the formulation contains from 0.1% by weight to 60% by weight, preferably from 1% by weight to 50% by weight, more preferably from 2% by weight to 40% by weight, of granular material, where the percentages by weight are based on the overall formulation.

11. Formulation according to Claim 10, **characterized in that** the formulation is a cleaning composition for hard surfaces, especially a dishwashing detergent and most preferably a dishwashing detergent for machine cleaning of dishware.

12. Formulation according to Claim 10 or 11, **characterized in that** the formulation comprises at least one further constituent, preferably at least two further constituents, selected from the group consisting of builders, surfactants, polymers, corrosion inhibitors, glass corrosion inhibitors, disintegration aids, enzymes, bleaches, bleach catalysts, bleach activators, fragrances and perfume carriers.

13. Use of a formulation according to at least one of Claims 10 to 12 for employment in a machine dishwashing method.

14. Use of a formulation according to at least one of Claims 10 to 12 for cleaning of hard surfaces, especially for removal of starchy stains.

## Revendications

1. Granulé comprenant
un support solide inorganique, sur lequel au moins un agent tensioactif biologique choisi dans le groupe comprenant les sophorolipides et les rhamnolipides, en particulier les sophorolipides, est contenu,
**caractérisé en ce que**
le support contient au moins un solide choisi dans le groupe comprenant les carbonates, les sesquicarbonates, les percarbonates, les perborates, les sulfates, les silicates, les aluminosilicates, les zéolithes, les silices précipitées et les silices pyrogénées.

2. Granulé selon la revendication 1, **caractérisé en ce que** les carbonates, les sesquicarbonates, les percarbonates, les perborates et les sulfates sont des sels des métaux alcalins ou des métaux alcalinoterreux, en particulier des métaux alcalins.

3. Granulé selon la revendication 1 ou 2, **caractérisé en ce que** l'au moins un solide est choisi parmi le carbonate de sodium, le percarbonate de sodium, les silices précipitées et les silices pyrogénées.

4. Granulé selon au moins l'une des revendications précédentes, **caractérisé en ce que** l'agent tensioactif biologique est un sophorolipide, dans lequel le rapport pondéral de la forme lactone à la forme acide se situe dans une plage de 20 à 80 jusqu'à 80 à 20, préférablement de 30 à 70 jusqu'à 40 à 60.

5. Granulé selon au moins l'une des revendications précédentes, **caractérisé en ce que** l'agent tensioactif biologique contenu sur le support est contenu en une quantité de 0, 01 % en poids à 70 % en poids, préférablement de 0,25 % en poids à 60 % en poids, particulièrement préférablement de 1,5 % en poids à 50 % en poids, les pourcentages en poids se rapportant à la somme des poids de l'agent tensioactif biologique et du support.

6. Granulé selon au moins l'une des revendications précédentes, **caractérisé en ce que** le granulé contient de plus au moins un agent antimousse, préférablement choisi dans le groupe constitué par les huiles végétales, en particulier l'huile de navet et l'huile de colza, les huiles de silicone, les silices rendues hydrophobes, les paraffines, les combinaisons paraffine-alcool, les bis-amides d'acides gras et les polyorganosiloxanes.

7. Procédé de préparation d'un granulé comprenant les étapes de procédé
A) mise à disposition d'un support solide, particulaire, inorganique,
B) mise à disposition d'au moins un agent tensioactif biologique choisi dans le groupe comprenant les sophorolipides et les rhamnolipides sous forme d'une composition aqueuse liquide à 25 °C et à 1 bar,
C) mise en contact du support de l'étape de de procédé A) avec la composition aqueuse de l'étape de procédé B) et
D) élimination au moins partielle de l'eau provenant de la composition aqueuse de l'étape de procédé B).

8. Procédé selon la revendication 7, **caractérisé en ce que** dans l'étape de procédé C), la mise en contact a lieu par pulvérisation de la composition aqueuse de l'étape de procédé B) sur le support de l'étape de procédé A).

9. Granulé pouvant être obtenu selon le procédé selon la revendication 7 ou 8.

10. Formulation contenant un granulé selon au moins une des revendications 1 à 6 et 9, **caractérisée en ce que** la formulation contient de 0,1 % en poids à 60 % en poids, préférablement de 1 % en poids à 50 % en poids, particulièrement préférablement de 2 % en poids à 40 % en poids, de granulé, les pourcentages en poids se rapportant à la formulation totale.

11. Formulation selon la revendication 10, **caractérisée en ce que** la formulation est un produit de nettoyage pour surfaces dures, en particulier un produit de lavage de la vaisselle et tout particulièrement préférablement un produit de lavage de la vaisselle pour le nettoyage de vaisselle à la machine.

12. Formulation selon la revendication 10 ou 11, **caractérisée en ce que** la formulation contient au moins un autre ingrédient, de préférence au moins deux autres ingrédients, choisis dans le groupe constitué par les adjuvants, les tensioactifs, les polymères, les inhibiteurs de corrosion, les inhibiteurs de corrosion du verre, les adjuvants de désintégration, les enzymes, les agents de blanchiment, les catalyseurs de blanchiment, les activateurs de blanchiment, les parfums et les supports de parfum.

13. Utilisation d'une formulation selon au moins l'une des revendications 10 à 12 pour application dans un procédé de lavage de la vaisselle à la machine.

14. Utilisation d'une formulation selon au moins l'une des revendications 10 à 12 pour le nettoyage de surfaces dures, en particulier pour l'élimination de souillures contenant de l'amidon.
